# EUROPÄISCHE PATENTSCHRIFT

(11) **EP 2 473 689 B1**
(45) Veröffentlichungstag und Bekanntmachung des Hinweises auf die Patenterteilung: **30.05.2018**
(21) Anmeldenummer: 10770964.4
(22) Anmeldetag: 27.08.2010
(51) Int. Cl.: E05B 85/26, E05B 85/04

(54) **KRAFTFAHRZEUGSCHLOSS**
MOTOR VEHICLE LOCK
SERRURE DE VÉHICULE À MOTEUR

(30) Priorität: 31.08.2009 DE 102009029034
(43) Veröffentlichungstag der Anmeldung: 11.07.2012
(73) Patentinhaber: Kiekert Aktiengesellschaft, 42579 Heiligenhaus (DE)
(72) Erfinder: KORDOWSKI, Bernhard, 58239 Schwerte (DE); SCHIFFER, Holger, 40668 Meerbusch (DE); SCHOLZ, Michael, 45136 Essen (DE)
(86) Internationale Anmeldenummer: PCT/DE2010/001008
(87) Internationale Veröffentlichungsnummer: WO 2011/023180

(56) Entgegenhaltungen:
- EP-A1- 1 903 170
- DE-A1- 3 825 594
- DE-A1- 10 352 824
- GB-A- 2 297 583

## Beschreibung

Die Erfindung betrifft ein Schloss für ein Kraftfahrzeug mit den Merkmalen des Oberbegriffs von Anspruch 1 sowie dessen Verwendung als Kraftfahrzeugschloss.

Ein Schloss für ein Kraftfahrzeug umfasst ein Gesperre mit einer drehbar gelagerten Drehfalle für die Aufnahme eines Schließbolzens. Das Gesperre weist weiter eine Sperrklinke auf, mit der die Drehfalle verrastet werden kann.

Die Drehfalle eines Kraftfahrzeugschlosses verfügt üblicherweise über einen durch Lastarm und Fangarm gebildeten gabelförmigen Einlaufschlitz, in den der Schließbolzen einer Fahrzeugtür oder Klappe, beispielsweise Motorhaube oder Kofferraumklappe, gelangt, wenn die Tür/Klappe geschlossen wird. Der Schließbolzen verdreht dann die Drehfalle von einer Öffnungsstellung in eine Schließstellung. Hat die Drehfalle die Schließstellung erreicht, so wird sie in dieser Position über die Sperrklinke verrastet. Der Schließbolzen kann den Einlaufschlitz der Drehfalle nicht mehr verlassen. Diese Raststellung wird Hauptrastposition genannt.

Es gibt Kraftfahrzeugschlösser mit einer zweiten Verrastungsposition, nämlich die so genannte Vorrastposition. Die Vorrastposition dient dazu, die entsprechende Tür oder Klappe abzufangen, wenn diese beim Schließen die Hauptrastposition nicht erreicht.

In der Vorraststellung ist die Drehfalle folglich nicht vollständig geschlossen, jedoch wird eine Öffnungsbewegung der Drehfalle durch eine Sperrklinke bereits verhindert. Darum wird auch der Bereich der Drehfalle, der die Sperrklinke in dieser Position aufnimmt, als Vorrast bezeichnet. In der Hauptrastposition schließlich ist die Drehfalle vollständig geschlossen. Die Vorrast stellt also einen Übergangszustand zwischen geöffnetem Zustand und Hauptrast dar und wird aus Sicherheitsgründen vorgesehen. Gleichzeitig ist es jedoch aus Gründen der Bedienerfreundlichkeit erwünscht, dass sich das Schloss aus der Hauptrast mit möglichst kleinem Kraftaufwand öffnen lässt.

Ein Schließbolzen für ein solches Schloss kann einen kreisförmigen Querschnitt aufweisen, wie beispielsweise die Druckschrift DE 199 02 561 A1 offenbart. In einem solchen Fall wird in einer Rastposition eine zylinderförmige Fläche gegen den Lastarm der Drehfalle gedrückt.

Bei einem Kraftfahrzeugschloss wird angestrebt, dieses möglichst mit geringer Kraft öffnen zu können. Die Kraft, die für das Öffnen aufzuwenden ist, hängt unter anderem von Hebelverhältnissen ab. Maßgeblich ist bei einem verrasteten Gesperre einerseits ein erster physikalisch wirksamer Hebel, der sich vom Drehpunkt der Drehfalle näherungsweise zur Hauptrast erstreckt und andererseits ein zweiter physikalisch wirksamer Hebel, der sich vom Drehpunkt der Drehfalle näherungsweise bis zum Kontaktbereich zwischen dem Schließbolzen und dem Lastarm erstreckt. Ist der Querschnitt des Schließbolzens kreisrund, so erstreckt sich der vorgenannte zweite Hebel von dem Drehpunkt der Drehfalle bis zur Mittelachse des Schließbolzens.

Das Längenverhältnis zwischen dem ersten Hebel und dem zweiten Hebel wird Sperrteilverhältnis genannt. Aufgrund des Hebelgesetzes kann ein Schloss mit einem um so geringeren Kraftaufwand geöffnet werden, je größer dieses Sperrteilverhältnis ist.

Ein Sperrteilverhältnis kann über die Länge des ersten Hebels eingestellt werden. Je länger der erste Hebel ist, umso größer wird das Sperrteilverhältnis. Mit zunehmender Länge des ersten Hebels steigt jedoch unerwünscht der für das Schloss erforderliche Bauraum. Ein Sperrteilverhältnis kann alternativ oder ergänzend vergrößert werden, indem der vorgenannte zweite Hebel verkürzt wird, beispielsweise in dem der Durchmesser des Schießbolzen reduziert wird. Durch solche Maßnahmen wird allerdings die mechanische Stabilität eines Gesperres verkleinert. Da eine Mindeststabilität eingehalten werden muss, sind die diesbezüglichen Möglichkeiten begrenzt. In der Praxis weisen daher Kraftfahrzeugschlösser regelmäßig ein Sperrteilverhältnis von ca. 2 auf.
Ein Schließbolzen weist nicht zwingend einen kreisrunden Querschnitt auf. So ist aus der deutschen Offenlegungsschrift DE 10 2007 041 479 A1 ein Schlosshalter mit einem Bügel bekannt. Der Bügel umfasst einen Schließbolzen im Sinne der vorliegenden Patentanmeldung, der von der Drehfalle aufgenommen werden soll. Der Bügel und damit der Schließbolzen können unterschiedliche Querschnittsformen aufweisen und zwar eine runde, rechteckige, quadratische oder mehreckige Querschnittsform. Bei solchen Querschnittsformen endet der oben genannte zweite Hebel grundsätzlich in der jeweiligen Mittenachse des Schließbolzens.
Aus der US 7,399,012 B2 geht ein im Wesentlichen kreisrunder Schließbolzen hervor, der aber an einer Seite abgeflacht ist. Bei einem solchen Schließbolzen mit asymmetrischer Querschnittsfläche endet der physikalisch wirksame Hebel nicht in einer Mittenachse. Im Fall der US 7,399,012 B2 ist die Lage der Abflachung so angeordnet, dass sich der oben genannte zweite Hebel im Vergleich zu einem Schließbolzen mit kreisrundem Querschnitt verlängert. Ein Schloss gemäß dem Oberbegriff des Anspruchs 1 ist aus dem Dokument EP 1 903 170 A1 bekannt.

Es ist Aufgabe der vorliegenden Erfindung, ein Schloss für ein Kraftfahrzeug mit geringem Kraftaufwand öffnen zu können.
Die Aufgabe der Erfindung wird durch ein Schloss mit den Merkmalen des ersten Anspruchs gelöst. Vorteilhafte Ausführungsformen ergeben sich aus den Unteransprüchen 2-9. Die Erfindung bezieht sich weiterhin auf die Verwendung eines solches Schlosses. Zur Lösung der Aufgabe wird ein Schloss mit einem Gesperre umfassend eine - vorzugsweis zumindest teilweise aus Metall bestehende - Drehfalle mit einem Lastarm und einem Fangarm, welche auf einer Drehfallenachse drehbar gelagert ist und die einen Schließbolzen aufnehmen kann, wobei der Abstand zwischen dem innen beim Grund des Drehfallen-Einlaufschlitzes liegenden Ende des Schließbolzens und dem Kontaktpunkt zwischen Schließbolzen und Lastarm kürzer ist als der Abstand zwischen dem Kontaktpunkt zwischen Schließbolzen und Lastarm und dem außen in Richtung Öffnung des Einlaufschlitzes liegenden Ende des Schließbolzens, dadurch gekennzeichnet dass der Schließbolzen einen Querschnitt in Form eines abgeflachten Kreises aufweist. Das innen liegende Ende meint also vom besagten Kontaktpunkt zwischen Schließbolzen und Lastarm aus gesehen das Ende, welches beim Grund des Drehfallen-Einlaufschlitzes liegt. Das außen liegende Ende meint vom besagten Kontaktpunkt zwischen Schließbolzen und Lastarm aus gesehen das Ende, welches in Richtung Öffnung des Einlaufschlitzes der Drehfalle liegt.
Da der Abstand zwischen dem Kontaktpunkt und dem innen liegenden Ende kürzer ist als der Abstand zwischen dem Kontaktpunkt und dem außen liegenden Ende, wird die Länge des besagten zweiten Hebels relativ kurz, ohne den Schließbolzen mechanisch instabil konstruieren zu müssen. Denn es steht aufgrund des relativ langen Abstandes zwischen dem besagten Kontaktpunkt und dem außen liegenden Ende des Schließbolzens genügend Material zur Verfügung, um den Schließbolzen stabil ausführen zu können. Durch die so erreichte Verkürzung des zweiten Hebels wird das Sperrteilverhältnis vergrößert und damit das Öffnen eines Schlosses erleichtert.
In einer Ausführungsform der Erfindung ist der Bereich der Querschnittsfläche des Schließbolzens, der von dem besagten Kontaktpunkt aus gesehen außen liegt, größer als der Bereich der Querschnittsfläche, der vom besagten Kontaktpunkt aus gesehen innen liegt, "Außen liegend" meint den Bereich, der sich in Richtung Öffnung des Einlaufschlitzes der Drehfalle erstreckt. "Innen liegend" meint den Bereich, der sich vom Kontaktpunkt aus gesehen in Richtung Grund des Drehfallen-Einlaufschlitzes erstreckt. Erfindungsgemäß weist der Schließbolzen einen Querschnitt in Form eines abgeflachten Kreises auf. Durch den gerundeten Bereich gelingt es zuverlässig, den Schließbolzen sowohl durch den Lastarm als auch zugleich durch den Fangarm zu führen, wenn sich der Schließbolzens während eines Schließvorgangs dem Grund des Drehfallen-Einlaufschlitzes nähert. Mit dieser Führung sind relativ kleine Reibungskräfte verbunden, da aufgrund der gerundeten Form keine großen Reibungsflächen vorhanden sind.
Im Rahmen der Erfindung kann erreicht werden, dass der zweite Hebel des im Rahmen der Erfindung eingesetzten Schließbolzens im Vergleich zu einem üblichen Schließbolzen mit kreisrundem Querschnitt und ca. 8 mm Durchmesser wenigstens um 2 mm verkürzt werden kann, ohne die mechanische Stabilität zu beeinträchtigen. Es gelingt also eine Annäherung um mehr als 20% des Durchmessers eines gleich stabilen Schließbolzens mit kreisrundem Durchmesser.
Bevorzugt wird der Schließbolzen so ausgestaltet, dass der Schließbolzen einen Querschnitt aufweist, welcher in der Hauptrastposition einen im Vergleich zu einem Schließbolzen mit kreisrundem Querschnitt bei gleicher Stabilität einen um wenigstens 25 % geringeren Abstand der Schwinglinie des Schließbolzens zum Drehpunkt der Drehfalle ergibt, besonders bevorzugt im Bereich von 25 bis 37 %.
In der Regel wird der Grund eines Drehfallen-Einlaufschlitzes geeignet an die Form des Schließbolzens angepasst. Der Schließbolzen ist wie beschrieben abgeflacht, und so ist der Grund dann bevorzugt in gleicher Weise abgeflacht.
Der Schließbolzen und/ oder die Drehfallenachse kann ganz oder teilweise aus Metall bestehen, insbesondere aus Stahl, gehärtetem Stahl oder Stahllegierungen. Auch Kunststoffe sind denkbar.
Erfindungsgemäß kann die Drehfalle ganz oder teilweise aus Metall bestehen. Als Metall im Rahmen der Erfindung kommt hierbei bevorzugt Stahl, gehärteter Stahl oder eine Stahllegierung zur Anwendung. Bevorzugt wird im Rahmen der vorliegenden Erfindung wenigstens der Lastarm aus Metall gefertigt oder mit Metall verstärkt, da dieser relativ stark belastet werden kann. Als Metall im Rahmen der Erfindung kommen bevorzugt Stahl, gehärteter Stahl und Stahllegierungen zur Verwendung.
Die Drehfalle kann ganz oder teilweise mit Kunststoff ummantelt sein. Einzelne Bestandteile der Drehfalle, insbesondere der Fangarm können teilweise oder vollständig aus Kunststoff gefertigt sein. Geeignete Kunststoffe sind dem Fachmann bekannt.
In einer bevorzugten Ausführungsform ist der Fangarm der Drehfalle ganz oder teilweise aus Kunststoff gebildet, um das Schloss leicht und kostengünstig auszugestalten. Vorzugsweise ist der Bereich des Lastarms aus Metall gefertigt oder durch Metall verstärkt, der an die Drehfallenachse angrenzt. Darüber hinaus besteht der Fangarm aus Kunststoff. Die Drehfalle besteht auch dann vorzugsweise überwiegend aus einem Metall.

Bevorzugt ist sowohl eine Vorrast als auch eine Hauptrast am Lastarm ausgeführt. Dies erlaubt eine Bauweise des Fangarmes mit geringem Gewicht und trägt zur Gewichtsreduktion der Gesamtkonstruktion bei. Hierbei sind die Rastpositionen bevorzugt ganz oder teilweise aus Metall ausgeformt.

Durch jede dieser Maßnahmen im Einzelnen und vor allem im gegenseitigen Zusammenspiel entstehen besonders günstige Kraftverteilungsverhältnisse im täglichen Betrieb und in Unfallsituationen, die eine kompakte Bauweise bei hoher Sicherheit und hohem Betätigungskomfort erlauben. Die Verwendung von Kunststoff reduziert die zu bewegende Masse in einem Gesperre und damit die für das Öffnen eines Schlosses auszuwendenden Öffnungskräfte.

Durch das erfindungsgemäße Schloss kann das Sperrteilverhältnis im Vergleich zu üblichen Sperrteilverhältnissen vergrößert werden, ohne dass damit praxisrelevante Nachteile verbunden wären. Hierdurch ist eine deutliche Verbesserung des Sperrteilverhältnisses bei gleich bleibender Rastwerksbreite möglich. Problemlos kann so ein Sperrteilverhältnis um wenigstens 10 % im Vergleich zur konventionellen Bauweise vergrößert werden. Es kann also insbesondere problemlos ein Sperrteilverhältnis oberhalb von 2,2 verwirklicht werden,

Das erfindungsgemäße Schloss eignet sich hervorragend für den Einsatz in Kraftfahrzeugen. Es ist leichter und kostengünstiger im Vergleich zu herkömmlichen Schlössern.

Die Erfindung wird nun anhand von Zeichnungen veranschaulicht.
Fig. 1 stellt eine Abbildung eines Gesperres mit einem herkömmlichen Schließbolzen dar (nicht erfindungsgemäß).
Fig. 2 stellt eine Abbildung eines Gesperres mit einem erfindungsgemäßen Schließbolzen dar.
Fig. 3 verdeutlicht schematisch Durchmesser von Schließbolzen und deren Einfluss auf den zweiten Hebelarm. Der kreisrunde Querschnitt entspricht dem konventionellen Stand der Technik. Der abgeflachte Kreis ist eine erfindungsgemäße Ausführungsform, während die elliptische Form ein nicht zur Erfindung gehörendes Beispiel ist.

Die Figuren 1 und 2 zeigen ein Kraftfahrzeugschloss 1 mit einem Schließbolzen 2, der von einer Drehfalle 3 durch einen Lastarm 4 gehalten wird. Die Drehfalle verfügt über eine Vorrast 5 und eine Hauptrast 6. Gemäß den Figuren 1 und 2 verrastet eine Sperrklinke 7 mittels einer Sperrklinkenrast 8 die Drehfalle. Der Lastarm wird durch ein erstes Metallelement 9 verstärkt. Die Sperrklinke verfügt über ein so angeordnetes zweites Metallelement 10, dass die Sperrklinkenrast 10 verstärkt. Wie aus der nicht vorveröffentlichten deutschen Patentanmeldung mit dem amtlichen Aktenzeichen 20 2008 063 489 bekannt, ist die Sperrklinke mit einer Auslösefläche 11 versehen. Die Sperrklinke grenzt in der Hauptrastposition an eine Abstützung 12, die dafür geeignet an der entsprechenden seitlichen Schlosskastenwand angeordnet ist. Maßgeblich für die Länge des genannten zweiten Hebels in der Hauptrastposition ist der Kontaktpunkt zwischen Schließbolzen und Lastarm, dessen Lage durch eine Linie bzw. einen Pfeil 13 verdeutlicht wird. Der Pfeil 13 zeigt die Richtung an, in der der Schließbolzen 2 gegen den Lastarm drückt.
Die Drehfalle dreht sich um eine Drehfallenachse 14 und verfügt über einen Fangarm 15, mittels dem die Drehfalle durch den Schließbolzen von einer Öffnungsstellung in Richtung Schließstellung gedreht werden kann, wenn der Schließbolzen in den Einlaufschlitz 16 der Drehfalle gebracht wird.

Die Sperrklinke umfasst einen Auslegerarm 17, der um die Sperrklinkenachse gedreht werden kann. Drehfalle und Sperrklinke sind an der Schlossplatte 19 des Schlosskastens befestigt.
Figur 1 zeigt ein Schloss 1 mit einem aus dem Stand der Technik bekannten, also nicht erfindungsgemäßen Schließbolzen 2 mit kreisrundem Querschnitt in der Hauptrastposition. Ein solches Schloss, seine Funktionen und Vorteile werden bereits in der deutschen Patentanmeldung mit dem amtlichen Aktenzeichen 20 2008 063 489 beschrieben.

Die gezeichnete Strecke a erstreckt sich vom Mittelpunkt der Drehfallenachse 14 bis zur Höhe der Hauptrast. Genauer gesagt reicht der Hebel a bis zu dem in Figur 1 gezeigten gestrichelten Pfeil, der die Kraftrichtung anzeigt, in die der Lastarm gegen die Sperrklinkenrast drückt. Der Hebel a schließt mit diesem Pfeil einen rechten Winkel ein. Es handelt sich dabei um den oben genannten ersten Hebel.
Die dargestellte Strecke b erstreckt sich vom Drehpunkt der Drehfalle bis zur Höhe des Kontaktpunktes zwischen dem Schließbolzen und dem Drehfallen-Lastarm. Genauer gesagt endet die Strecke b senkrecht in der Linie 13. Diese Strecke b entspricht der Länge des oben genannten zweiten Hebels, der in der Hauptrastposition beim Gesperre physikalisch wirksam ist. Das Sperrteilverhältnis ist a/b.
In der Figur 2 wird das Schloss 1 mit erfindungsgemäßem Querschnitt des Schließbolzens 2 gezeigt. Der Schließbolzen 2 ist an einer Seite abgeflacht. Die abgeflachte Seite ist so in der Hauptrastposition 6 angeordnet, dass diese an den Grund des Drehfallen-Einlaufschlitzes 16 angrenzt. Der Kontaktpunkt zwischen dem Schließbolzen 2 und dem Lastarm 4 verlagert sich daher im Vergleich zur Figur 1 näher in Richtung Grund des Einlaufschlitzes 20 bzw. in Richtung der Drehfallenachse 14. Hierdurch verkürzt sich die bis zur Linie 13 reichende Strecke b.
In der Figur 3 wird der Einfluss näher verdeutlicht. Der links gezeigte Schließbolzen 2 ist kreisrund und daher nicht erfindungsgemäß. Der in der Mitte gezeigte Schließbolzen 2 unterscheidet sich vom kreisrunden Schließbolzen durch eine Abflachung, die an den Grund 20 des Drehfallen-Einlaufschlitzes angrenzt. Hierdurch lässt sich der zweite Hebel b verkürzen und zwar auch dann, wenn beide genannten Schließbolzen gleich stabil ausgeführt sind. Der rechts gezeigte nicht zur Erfindung gehörende Schließbolzen verdeutlicht, dass die Verkürzung des zweiten Hebels b auch mit einer anderen Grundfläche wie einer Ellipse erzielt werden kann. In der Figur 3 wird die Lage des Lastarms 4 angedeutet. Die Schnittstelle mit der Linie 13 ist der maßgebliche Kontaktpunkt.
Figur 3 verdeutlicht, dass der Abstand zwischen dem innen liegenden Ende 2a des Schließbolzens und dem Kontaktpunkt zwischen Schließbolzen und Lastarm kürzer ist als der Abstand zwischen dem Kontaktpunkt zwischen Schließbolzen und Lastarm und dem außen liegenden Ende 2b des Schließbolzens. Die Querschnittsfläche, die sich in der Figur zwischen der Linie 13 und dem Grund 20 befindet, ist kleiner als die Fläche auf der anderen Seite der Linie 13. Die größere Fläche, die in der Figur 3 unterhalb der Linie 13 gezeigt wird, ist in erster Linie für die mechanische Stabilität des Schließbolzens 2 verantwortlich. Diese kann vergrößert werden, ohne dadurch den zweiten Hebel b zu verlängern, falls eine höhere Stabilität des Schließbolzens gewünscht wird.
In den Figuren werden folgende Bezugszeichen verwendet:
1 Kraftfahrzeugschloss
2 Schließbolzen
2a innen liegendes Schließbolzenende
2b außen liegendes Schließbolzenende
3 Drehfalle
4 Lastarm
5 Vorrast
6 Hauptrast
7 Sperrklinke
8 Sperrklinkenrast
9 erstes Metallelement
10 zweites Metallelement
11 Auslösefläche
12 Abstützung
13 durch den Kontaktpunkt zwischen Schließbolzen und Lastarm führende Linie
14 Drehfallenachse
15 Fangarm
16 Einlaufschlitz der Drehfalle
17 Auslegerarm
18 Sperrklinkenachse
19 Schlossplatte
20 Grund des Drehfalleneinlaufschlitzes

a erster physikalisch wirksamer Hebelarm
b zweiter physikalisch wirksamer Hebelarm
Sperrteilverhältnis = a/b

## Patentansprüche

1. Schloss (1) für ein Kraftfahrzeug mit einem Gesperre umfassend eine Drehfalle (3) mit einem Lastarm (4) und einem Fangarm (15), welche auf einer Drehfallenachse (14) drehbar gelagert ist und die einen Schließbolzen (2) aufnehmen kann, wobei der Abstand zwischen dem innen liegenden Ende (2a) des Schließbolzens und der Lage des Kontaktpunkts (13) zwischen Schließbolzen und Lastarm kürzer ist als der Abstand zwischen dem Kontaktpunkt (13) zwischen Schließbolzen und Lastarm und dem außen liegenden Ende (2b) des Schließbolzens, **dadurch gekennzeichnet, dass** der Schließbolzen (2) einen Querschnitt in Form eines abgeflachten Kreises aufweist.

2. Schloss nach Anspruch 1, **dadurch gekennzeichnet, dass** der abgeflachte Bereich in der Hauptrastposition an der Drehfalle in Richtung Drehfallenachse anliegt.

3. Schloss gemäß einem der vorhergehenden Ansprüche, **dadurch gekennzeichnet, dass** der Schließbolzen (2) von der Lage des Kontaktpunkts (13) zwischen Schließbolzen und Lastarm aus gesehen in Richtung Grund (20) des Einlaufschlitzes (16) der Drehfalle eine kleinere Querschnittsfläche aufweist im Vergleich zu der Querschnittsfläche in Richtung Öffnung des Einlaufschlitzes.

4. Schloss gemäß einem der vorhergehenden Ansprüche, **dadurch gekennzeichnet, dass** der Schließbolzen (2) einen Querschnitt aufweist, welcher in der Hauptrastposition im Vergleich zu einem Schließbolzen mit kreisrundem Querschnitt bei gleicher Stabilität einen um wenigstens 2 mm geringeren zweiten Hebel (b) ergibt, der sich von dem Drehpunkt der Drehfalle bis zur Lage (13) des Kontaktpunktes zwischen Lastarm (4) und Schließbolzen (2) erstreckt.

5. Schloss gemäß einem der vorhergehenden Ansprüche, **dadurch gekennzeichnet, dass** der Schließbolzen (2) einen Querschnitt aufweist, welcher in der Hauptrastposition im Vergleich zu einem Schließbolzen mit kreisrundem Querschnitt bei gleicher Stabilität einen um wenigstens 25 % geringeren zweiten Hebel (b) ergibt, der sich von dem Drehpunkt der Drehfalle bis zur Lage (13) des Kontaktpunktes zwischen Lastarm (4) und Schließbolzen (2) erstreckt.

6. Schloss gemäß einem der vorhergehenden Ansprüche, **dadurch gekennzeichnet, dass** es einen Bereich des Drehfallen Einlaufschlitzes angrenzend an den Grund des Einlaufschlitzes gibt, der den Schließbolzen auf zwei gegenüber liegenden Seiten zu führen vermag.

7. Schloss gemäß einem der vorhergehenden Ansprüche, **dadurch gekennzeichnet, dass** der Fangarm (15) ganz oder überwiegend aus Kunststoff gefertigt ist.

8. Schloss gemäß einem der vorhergehenden Ansprüche, **dadurch gekennzeichnet, dass** die Drehfallenachse (14) aus Metall gefertigt ist.

9. Schloss gemäß einem der vorhergehenden Ansprüche, **dadurch gekennzeichnet, dass** die Vorrast (5) und/ oder die Hauptrast (6) am Lastarm (4) ausgebildet sind.

10. Verwendung eines Schlosses gemäß einem der vorhergehenden Ansprüche als Kraftfahrzeugschloss.

## Claims

1. Latch (1) for a motor vehicle with a locking mechanism comprising a catch (3) with a load arm (4) and an arresting arm (15), which is rotatably mounted on a catch axis (14) and which can accommodate a locking bolt (2), where the distance between the internal end (2a) of the locking bolt and the position of the contact point (13) between the locking bolt and the load arm is shorter than the distance between the contact point (13) between the locking bolt and the load arm and the external end (2b) of the locking bolt, **characterized in that** the locking bolt (2) has a cross-section in the form of a flattened circle.

2. Latch according to claim 1, **characterized in that** the flattened area is adjacent on the catch in the direction of the catch axis in the main ratchet position.

3. Latch according to one of the previous claims, **characterized in that** the locking bolt (2) has a smaller cross-sectional surface from the position of the contact point (13) between the locking bolt and the load arm viewed in the direction of the base (20) of the inlet slide (16) of the catch compared to the cross-sectional surface in the opening direction of the inlet slot.

4. Latch according to one of the previous claims, **characterized in that** the locking bolt (2) has a cross section which results in a second lever (b) which is at least 2 mm smaller in the main ratchet position compared to a locking bolt with a circular cross-section with equal stability which extends from the pivot point of the catch to the position (13) of the contact point between the load arm (4) and the locking bolt (2).

5. Latch according to one of the previous claims, **characterized in that** the locking bolt (2) has a cross section which results in a second lever (b) which is at least 25 % less in the main ratchet position compared to a locking bolt with a circular cross-section with equal stability which extends from the pivot point of the catch to the position (13) of the contact point between the load arm (4) and the locking bolt (2).

6. Latch according to one of the previous claims, **characterized in that** there is an area of the catch inlet slot, adjacent to the base of the inlet slot which is capable of guiding the locking bolt on two opposite sides.

7. Latch according to one of the previous claims, **characterized in that** the arresting arm (15) is completely or predominantly made of plastic.

8. Latch according to one of the previous claims, **characterized in that** the catch axis (14) is made of metal.

9. Latch according to one of the previous claims, **characterized in that** the pre-ratchet (5) and/or the main ratchet (6) are formed on the load arm (4).

10. Use of a latch according to one of the previous claims as a motor vehicle latch.

## Revendications

1. Fermeture (1) de voiture dotée d'un cliquet et comprenant un loquet tournant (3) équipé d'un bras de charge (4) et d'un bras d'arrêt (15), située en position de rotation sur un axe du loquet tournant (14) et pouvant accueillir un verrou de fermeture (2), à savoir que l'écart entre l'extrémité (2a) se trouvant à l'intérieur du verrou de fermeture et la position du point de contact (13) entre le verrou de fermeture et le bras de charge est plus court que l'écart entre le point de contact (13) situé entre le verrou de fermeture et le bras de charge et l'extrémité (2b) se trouvant à l'extérieur du verrou de fermeture, **caractérisée en ce que** le verrou de fermeture (2) présente une coupe transversale sous la forme d'un cercle aplati.

2. Fermeture selon la revendication 1, **caractérisée en ce que** la zone aplatie est adossée, en position principale d'encliquetage, contre le loquet tournant dans le sens de l'axe du loquet tournant.

3. Fermeture selon une des revendications précédentes, **caractérisée en ce que** le verrou de fermeture (2), depuis la position du point de contact (13) entre le verrou de fermeture et le bras de charge, présente vers la base (20) de la fente d'entrée (16) du loquet tournant une surface de coupe transversale plus petite que la surface de coupe transversale dans le sens de l'ouverture de la fente d'entrée.

4. Fermeture selon une des revendications précédentes, **caractérisée en ce que** le verrou de fermeture (2) présente une coupe transversale donnant, en position principale d'encliquetage, par rapport à un verrou de fermeture doté d'une coupe transversale circulaire pour une stabilité égale, un deuxième levier (b) plus petit d'au moins 2 mm, et qui s'étend du point de rotation du loquet tournant jusqu'à la base (13) du point de contact entre le bras de charge (4) et le verrou de fermeture (2).

5. Fermeture selon une des revendications précédentes, **caractérisée en ce que** le verrou de fermeture (2) présente une coupe transversale donnant, en position principale d'encliquetage, par rapport à un verrou de fermeture doté d'une coupe transversale circulaire pour une stabilité égale, un deuxième levier (b) plus petit d'au moins 25 %, et qui s'étend du point de rotation du loquet tournant jusqu'à la base (13) du point de contact entre le bras de charge (4) et le verrou de fermeture (2).

6. Fermeture selon une des revendications précédentes, **caractérisée en ce qu'**il existe une zone des loquets de rotation de la fente d'entrée à proximité de la base de la fente d'entrée, qui peut déplacer le verrou de fermeture sur deux côtés opposés.

7. Fermeture selon une des revendications précédentes, **caractérisée en ce que** le bras d'arrêt (15) est, en tout ou partie, en plastique.

8. Fermeture selon une des revendications précédentes, **caractérisée en ce que** l'axe du loquet tournant (14) est, en tout ou partie, en métal.

9. Fermeture selon une des revendications précédentes, **caractérisée en ce que** le premier cran d'arrêt (5) et / ou le cran d'arrêt principal (6) se situe sur le bras de charge (4).

10. Utilisation d'un verrou selon une des revendications précédentes comme fermeture de voiture.
